# EUROPÄISCHE PATENTSCHRIFT

(11) **EP 0 732 194 B1**
(45) Veröffentlichungstag und Bekanntmachung des Hinweises auf die Patenterteilung: **16.02.2000**
(21) Anmeldenummer: 95103915.5
(22) Anmeldetag: 17.03.1995
(51) Int. Cl.: B30B 15/00

(54) **Verfahren und Vorrichtung zur Messung und Regelung der Höhenstellung des Stössels einer schnellaufenden Schnittpresse**
Method and apparatus for measuring and regulating the position of the slide in a high-speed cutting press
Procédé et dispositif de mesure et de réglage de la position du coulisseau d'une presse à découper à grande vitesse

(43) Veröffentlichungstag der Anmeldung: 18.09.1996
(73) Patentinhaber: BRUDERER AG, CH-9320 Frasnacht (CH)
(72) Erfinder: Eigenmann, Oskar, CH-9320 Arbon (CH)
(74) Vertreter: Blum, Rudolf Emil Ernst

(56) Entgegenhaltungen:
- EP-A- 0 316 519
- EP-A- 0 554 501
- EP-A- 0 649 733
- DE-A- 3 439 459
- PATENT ABSTRACTS OF JAPAN vol. 014 no. 399 (M-1017) ,29.August 1990 & JP-A-02 151400 (AIDA ENG LTD) 11.Juni 1990,
- PATENT ABSTRACTS OF JAPAN vol. 013 no. 130 (M-808) ,30.März 1989 & JP-A-63 299900 (AMADA CO LTD) 7.Dezember 1988,
- PATENT ABSTRACTS OF JAPAN vol. 008 no. 263 (M-342) ,4.Dezember 1984 & JP-A-59 137133 (KOMATSU SEISAKUSHO KK) 7.August 1984,

## Beschreibung

Die vorliegende Erfindung betrifft eine Vorrichtung zur Messung und Regelung der Höhenstellung des Stössels einer schnellaufenden Schnittpresse mit einem Unterwerkzeug und einem zu demselben relativ bewegbaren, mit dem Stössel verbundenen Oberwerkzeug, zur schneidenden, stanzenden, biegenden und/oder prägenden Bearbeitung eines bandförmigen Rohlings, welcher Stössel sich im Betrieb der Schnittpresse zwischen einer unteren Totpunktstellung und einer oberen Totpunktstellung bewegt, wobei die Schnittpresse mit einer durch eine Steuereinrichtung gesteuerte Stellvorrichtung zur Veränderung der Höhenstellung des Stössels im Betrieb ausgerüstet ist.

Bei Stanzpressen werden die Bearbeitungsvorgänge am bandförmigen Rohling dann durchgeführt, wenn der Stössel den Bereich des unteren Totpunktes seiner Bewegung durchläuft. Entscheidend für die Bearbeitung des Rohlings, für Abnützungen von Werkzeugteilen, für Belastungen der insgesamten Stanzpresse ist somit allgemein die Situation bezüglich der Stellung des Stössels, wenn er sich im genannten Bereich des unteren Totpunktes befindet, und Abweichungen des Stössels von seiner Soll-Stellung im unteren Totpunkt bringen verschiedene Nachteile. Solche Abweichungen entstehen insbesondere bei schnellaufenden Stanzpressen, z.B. bei Hubzahlen über 600 Hübe pro Minute aufgrund von Drehzahländerungen, die zu dynamischen Einflüssen bezüglich der Stellung des Stössels im unteren Totpunkt führen, und weiter können solche Abweichungen durch thermische Einflüsse entstehen. Bei Stanzpressen, die mit Werkzeugen ohne Festanschläge ausgerüstet sind, nimmt bekanntlicherweise mit zunehmender Arbeitsgeschwindigkeit und auch zunehmender Temperatur die Eintauchtiefe des Oberwerkzeuges in das zugehörige Unterwerkzeug zu, was einerseits zu erhöhten Abnützungen der Werkzeuge und andererseits zum Verlust der Präzision bei Biege- und Prägearbeiten führt.

Wenn in der Produktion höchste Präzision gefordert ist, sind die Werkzeuge oft mit Festanschlägen ausgerüstet. Diese Festanschläge haben in der Regel die Funktion, ein bestimmtes Schliessmass unter allen Betriebsbedingungen, d.h. z.B. Hubzahl, Temperatur, zu erzwingen. In anderen Worten, die Stellung des Stössels im unteren Totpunkt wird immer unveränderlich beibehalten. Das heisst, aufgrund der bei den Festanschlägen in der unteren Totpunktstellung des Stössels vorhandenen Druckkräfte wird die Stanzpresse in der unteren Totpunktstellung schon im statischen Zustand verspannt. Insbesondere mit steigender Drehzahl können nun die Druckkräfte in den Festanschlägen um ein Vielfaches ihrer statischen Werte ansteigen. Dabei wird die Presse mit zusätzlichen Krafteinflüssen belastet, die am eigentlichen Stanzprozess nicht beteiligt und somit auch unerwünscht sind.

Um den genannten Schwierigkeiten entgegenzuwirken, sind verschiedentlich Vorschläge gemacht worden, den Abstand zwischen dem Oberwerkzeug und dem Unterwerkzeug, bzw. zwischen dem Stössel und dem Aufspanntisch bei der unteren Totpunktstellung des Stössels zu erfassen und basiert auf den ermittelten Messwerten die Höhenstellung des Stössels zu ändern. Jedoch ist es offensichtlich so, dass bei den bekannten Messeinrichtungen beim Arbeiten mit Festanschlägen Abweichungen in der unteren Totpunktstellung nicht messbar sind, weil ja die Festanschläge die untere Totpunktstellung zwangsweise bestimmen.

Die JP-A-02 151 400 zeigt eine Vorrichtung, bei welcher die Messvorrichtung zum ermitteln der Messwerte ausserhalb des Stössels und der Aufspannplatte der Stanzmaschine angeordnet sind. Bei dieser Stelle besteht die Gefahr, dass die Messvorrichtung beschädigt wird. Zu dem führt die offenbarte Stelle zu ungenauen Messungen. Ein Grund dazu sind die während dem Betrieb der Schnittpresse entstehenden thermischen Dehnungen. Ein weiterer Grund sind die strukturellen Verformungen der Schnittpresse, insbesondere des Stössels, durch während dem Betrieb entstehende Belastungen, beispielsweise auf den Stössel einwirkende aussermittige Stanzbelastungen.

Hier will die Erfindung Abhilfe schaffen. Die Erfindung, wie sie in den Ansprüchen gekennzeichnet ist, löst die Aufgabe, eine Vorrichtung zu schaffen, bei denen die Stellung des Stössels in der unteren Totpunktstellung genau erfassbar ist, ohne dass zwingend die Stellung des Stössels in seiner unteren Totpunktstellung abgetastet werden muss. Weiter soll eine Vorrichtung gezeigt werden, gemäss welcher vorerst eine Soll-Stellung des Stössels in der unteren oder der oberen Totpunktstellung festgelegt und danach im Betrieb der Schnittpresse die Ist-Stellung des Stössels in der unteren oder oberen Totpunktstellung laufend gemessen und mit der entsprechenden Soll-Stellung verglichen wird, und bei Abweichung einer jeweiligen Ist-Stellung von der entsprechenden Soll-Stellung die Höhenstellung des Stössels derart geändert wird, dass er die jeweilige Soll-Stellung in der unteren, bzw. oberen Totpunktstellung wieder einnimmt.

Die durch die Erfindung erreichten Vorteile sind im wesentlichen darin zu sehen, dass die durch dynamische und thermische Einflüsse veränderte Stellung des Stössels auch bei der oberen Totpunktstellung des Stössels gemessen werden kann, um die untere Totpunktstellung zu korrigieren. Ueber die dynamisch bedingten Veränderungen der oberen Totpunktstellung kann unter Berücksichtigung der unterschiedlichen Stösselbeschleunigungen (Lenkstangenverhältnis am Kurbeltrieb) und unter Beachtung der umgekehrten Vorzeichen (bei der Messung in der oberen Totpunktstellung !) die Höhenstellung des Stössels derart korrigiert werden, dass diese bezüglich dem unteren Totpunkt in festgelegten Grenzen konstant bleibt, wie dies bei einer Messung bzw. Regelung bei der unteren Totpunktstellung ohne Festanschläge im Werkzeug der Fall ist. Die durch thermische Einflüsse langzeitig eintretenden Veränderungen der Stösselstellung haben beim Stanzen mit Festanschlägen ähnliche Auswirkungen wie die dynamisch bedingen Veränderungen. Diese Veränderungen können direkt ausgeregelt werden, gleichgültig ob sie im oberen oder unteren Totpunkt gemessen werden. Mit der Erfindung besteht also die Möglichkeit, die Ist-Stellung des Stössels in Betrieb wahlweise dort zu messen, wo es je nach Anwendung, nach Werkzeug, etc. die genauesten Ergebnisse bringt.

Im folgenden wird die Erfindung anhand von einer lediglich einen Ausführungsweg darstellenden Zeichnung näher erläutert.

Abbildung 1 zeigt schematisch eine Ansicht einer Schnittpresse mit einer Steuereinrichtung und Stellvorrichtung zur Veränderung der Höhenstellung des Stössels, und

Abbildung 2 zeigt einen Schnitt entlang der Linie II-II der Figur 1.

In der schematischen Darstellung der Figur 1 ist die Schnittpresse allgemein mit der Bezugsziffer 1 bezeichnet. Weiter ist der Stössel 2 eingezeichnet, welcher über Anlenkbolzen 14 an Kurbelarmen 16 angelenkt ist, die ihrerseits mit einer nicht gezeigten Kurbelwelle, Exzenterwelle oder andersartigem Antrieb antriebsverbunden sind. Offensichtlich sind diese genannten Bauteile nur als Beispiel des Antriebs des Stössels 2 zu betrachten.

Ein Werkzeugoberteil 3 ist mit dem Stössel 2 verbunden, welches Werkzeugoberteil 3 mit einem Werkzeugunterteil 4, beispielsweise mit einer Schnittplatte zusammenwirkt.

Die Höhenstellung des Stössels 2 ist im Betrieb der schnellaufenden Schnittpresse verstellbar, wozu ein schematisch dargestellter Stellmotor 9 vorhanden ist, der über einen Getriebezug 10 auf den Stössel 2 einwirkt. Der Positionsgeber der Stösselhöhenverstellung ist mit der Bezugsziffer 11 angedeutet. Im Werkzeugoberteil 3 sind Schnittstempel 8 eingesetzt. Diese genannten Baueinheiten sind an sich bekannt, jedoch nur als ein Beispiel zu betrachten, da verschiedene, dem Fachmann bekannte Konstruktionen zur Höhenverstellung des Stössels 2 möglich sind.

Gemäss der schematischen Darstellung der Figur 1 sind im Werkzeugoberteil 3 Festanschläge 5, 5A angeordnet. Im Werkzeugunterteil 4 sind ebenfalls Festanschläge 6, 6A, 6B, 6C (siehe Fig. 2) angeordnet. Es muss hier bemerkt werden, dass diese Darstellung rein beispielsweise ist. Grundsätzlich ist lediglich ein Festanschlag an einem der zwei Werkzeugteile, insbesondere im unteren Werkzeugteil 4 notwendig. Es können je Werkzeugteil auch mehr Festanschläge vorhanden sein oder bei Folgeschnittwerkzeugen kann auch nur eine Arbeitsstation mit mindestens einem Festanschlag vorhanden sein. Bei einfacheren Werkzeugen, mittels welchen nur ein Ausstanzen durchgeführt wird, kann auch auf Festanschläge verzichtet werden.

Mit dem Stössel 2 ist ein stangenförmiges Glied 7 starr verbunden. Dieses stangenförmige Glied 7 ist derart ausgebildet, dass es in präzisen Abständen entlang seiner Längsausdehnung verteilt angeordnete, alternierende Magnetpole, also alternierende Nord-Südpolanordnungen aufweist. Dabei kann das stangenförmige Glied 7 selbst in dieser Weise magnetisiert sein, oder ein entsprechend abwechslungsweise gepoltes Metallband enthalten.

Das mit dem Stössel 2 auf- und abwärtsbewegbare, stangenförmige Glied 7 erstreckt sich durch einen ortsfest montierten Detektorkopf 12, der mindestens eine Spule enthält. Es ist somit ersichtlich, dass wenn eine Relativbewegung zwischen dem stangenförmigen Glied 7 und dem Detektorkopf 12 stattfindet, eine Wechselspannung in dessen mindestens einen Spule induziert wird, die nun als Signal einer progammierbaren elektronischen Steuereinheit 13 zugeführt ist, die ausgangsseitig mit dem Stellmotor 9 und dem Positionsgeber 11 verbunden ist. Die beschriebene Anordnung stangenförmiges Glied 7, Detektorkopf 12 und Steuereinheit 13 ist als solche bekannt und entsprechende Geräte sind auf dem Markt erhältlich, so dass sich eine detaillierte Beschreibung erübrigt.

Bei der vorliegenden Ausführung sind das stangenförmige Glied 7, das auch als Massstab bezeichnet werden kann, und der Detektorkopf 12 bei einem inneren Eckbereich des Werkzeugeinbauraums der Stanzpresse angeordnet, wie insbesondere aus Figur 2 ersichtlich ist, also in der Nähe einer Führungssäule 15 des Stössels 2. Bei dieser Stelle liegt die Messeinrichtung, d.h. die Bauteile 7, 12, bei einer vom Werkzeugzentrum den kleinsten Abstand aufweisender Stelle, wobei jedoch der verfügbare Werkzeugeinbauraum nicht verbaut ist.

Die sich im Detektorkopf 12 ergebenden Messwerte werden als Signalwerte über die Leitung 17 der Steuereinheit 13 zugeführt, die einen allgemein bekannten Aufbau aufweist und in welcher die über die Leitung 17 zugeführten Ist-Werte mit festgelegten Soll-Werten verglichen werden. Basiert auf dem Ergebnis des Vergleichens werden von der Steuereinheit 13 über die Leitung 18 dem Stellmotor 9 und über die Leitung 19 dem Positionsgeber 11 Verstellsignale zur Höhenverstellung des Stössels 2 zugeführt.

Für den Betrieb der Stanzpresse kann nun vorerst eine Soll-Stellung des Stössels, z.B. untere Totpunktstellung wenn z.B. keine Festanschläge vorhanden sind festgelegt und der entsprechende, vom Detektorkopf 12 am stangenförmigen Glied 7 ermittelte Wert in der Steuereinheit 13 gespeichert werden. Danach wird im Betrieb der Stanzpresse der Ist-Wert der entsprechenden Stellung des Stössels 2 abgegriffen und mit dem Sollwert verglichen und bei Abweichungen des Ist-Wertes vom Sollwert eine entsprechende Korrektur der Höhenstellung des Stössels vorgenommen.

Erfindungsgemäss kann jedoch auch bezüglich der unteren Totpunktstellung des Stössels 2 zum erstlichen Einstellen und zum Verstellen während des Betriebes seine obere Totpunktstellung als Ist-Wert herangezogen werden. Es ist erkannt worden, dass eine Aenderung der unteren Totpunktstellung des Stössels 2 z.B. aufgrund unterschiedlicher Hubzahlen oder Temperaturen sich auch als Aenderung der oberen Totpunktstellung niederschlägt, jedoch mit umgekehrten Vorzeichen. Das heisst, wenn sich im Betrieb die untere Totpunktstellung des Stössels 2 nach unten verschiebt, dann verschiebt sich die obere Totpunktstellung des Stössels 2 nach oben. Diese obere Totpunktstellung lässt sich nun ebenfalls abgreifen und mit in der Steuereinheit 13 umgekehrt einprogrammierten Vorzeichen eine entsprechende Korrektur der unteren Totpunktstellung durchführen. Das heisst, dass es absolut unnötig ist, zur Korrektur der unteren Totpunktstellung diese selbst abzugreifen, bzw. einen Abstand zwischen z.B. den zwei Werkzeugen in bezug auf die untere Totpunktstellung abzugreifen. Es genügt, die obere Totpunktstellung abzugreifen.

Mit der Erfindung ist nun dem Betreiber der Stanzpresse die vollständige Freiheit gegeben, je nach eingebautem Werkzeug die untere oder die obere Totpunktstellung des Stössels zur Steuerung seiner zur Produktionsgenauigkeit entscheidenden unteren Totpunktstellung als Ist-Wert heranzuziehen.

## Patentansprüche

1. Vorrichtung zur Messung und Regelung der Höhenstellung des Stössels (2) einer schnellaufenden Schnittpresse mit einem Unterwerkzeug (4) und einem zu demselben relativ bewegbaren, mit dem Stössel (2) verbundenen Oberwerkzeug (3), zur schneidenden, stanzenden, biegenden und/oder prägenden Bearbeitung eines bandförmigen Rohlings, welcher Stössel (2) sich im Betrieb der Schnittpresse zwischen einer unteren Totpunktstellung und einer oberen Totpunktstellung bewegt, wobei vorerst eine Soll-Stellung des Stössels (2) in der unteren oder der oberen Totpunktstellung festgelegt und danach im Betrieb der Schnittpresse die Ist-Stellung des Stössels (2) in der unteren oder oberen Totpunktstellung laufend gemessen und mit der entsprechenden Soll-Stellung verglichen wird, und bei Abweichung einer jeweiligen Ist-Stellung von der entsprechenden Soll-Stellung die Höhenstellung des Stössels (2) derart geändert wird, dass er die jeweilige Soll-Stellung in der unteren bzw. oberen Totpunktstellung wieder einnimmt, welche Schnittpresse mit einer durch eine Steuereinrichtung (7,12,13) gesteuerte Stellvorrichtung (9) zur Veränderung der Höhenstellung des Stössels (2) im Betrieb ausgerüstet ist, die eine Steuereinheit (13) und eine Stösselstellungsabtasteinheit (7,12) aufweist, die ein erstes, mit dem Stössel fest verbundenes Glied (7) und ein zweites, mit dem ersten zusammenwirkendes, ortsfestes Glied (12) aufweist, welche Glieder (7, 12) somit relativ zueinander beweglich sind, wobei eines (12) der zwei Glieder (7,12) zum Abgeben eines die jeweilige Relativstellung zwischen diesen zwei Gliedern (7,12) angebenden Signales an die Steuereinheit (13) ausgebildet ist, welches erste Glied (7) stangen- oder bandförmig ausgebildet ist und eine vom zweiten, ortsfesten Glied (12) erkennbare Skalenmarkierung in Form einer Vielzahl sich in der Längsrichtung des ersten Gliedes (7) abwechselnden Nord-Südpol-Bereiche aufweist, mittels welcher Skalenmarkierung im zweiten Glied (12), das als mindestens eine Induktionsschleife enthaltender Detektorkopf ausgebildet ist, das Abgeben eines die jeweilige Relativstellung zwischen den zwei Gliedern (7,12) darstellenden Signales induzierbar ist, wobei die Schnittpresse einen durch Führungssäulen (15) bestimmten Werkzeugeinbauraum aufweist, dadurch gekennzeichnet, dass das erste (7) und zweite Glied (12) bei einem inneren Eckbereich des Werkzeugeinbauraumes angeordnet sind.

2. Vorrichtung zur Messung und Regelung der Höhenstellung des Stössels (2) einer schnellaufenden Schnittpresse mit einem Unterwerkzeug und einem zu demselben relativ bewegbaren, mit dem Stössel (2) verbundenen Oberwerkzeug (3), zur schneidenden, stanzenden, biegenden und/oder prägenden Bearbeitung eines bandförmigen Rohlings, welcher Stössel (2) sich im Betrieb der Schnittpresse zwischen einer unteren Totpunktstellung und einer oberen Totpunktstellung bewegt, wobei vorerst eine Soll-Stellung des Stössels (2) in der unteren oder der oberen Totpunktstellung festgelegt und danach im Betrieb der Schnittpresse die Ist-Stellung des Stössels (2) in der oberen Totpunktstellung laufend gemessen und mit der entsprechenden Soll-Stellung verglichen wird, und bei Abweichung einer jeweiligen Ist-Stellung von der entsprechenden Soll-Stellung die Höhenstellung des Stössels (2) derart geändert wird, dass er die jeweilige Soll-Stellung in der unteren bzw. oberen Totpunktstellung wieder einnimmt, welche Schnittpresse mit einer durch eine Steuereinrichtung (7,12,13) gesteuerte Stellvorrichtung (9) zur Veränderung der Höhenstellung des Stössels (2) im Betrieb ausgerüstet ist, die eine Steuereinheit (13) und eine Stösselstellungsabtasteinheit (7,12) aufweist, die ein erstes, mit dem Stössel fest verbundenes Glied (7) und ein zweites, mit dem ersten zusammenwirkendes, ortsfestes Glied (12) aufweist, welche Glieder (7,12) somit relativ zueinander beweglich sind, wobei eines (12) der zwei Glieder (7,12) zum Abgeben eines die jeweilige Relativstellung zwischen diesen zwei Gliedern (7,12) angebenden Signales an die Steuereinheit (13) ausgebildet ist, welches erste Glied stangen- oder bandförmig ausgebildet ist und eine vom zweiten, ortsfesten Glied (12) erkennbare Skalenmarkierung in Form einer Vielzahl sich in der Längsrichtung des ersten Gliedes (7) abwechselnder Nord-Südpol-Bereiche aufweist, mittels welcher Skalenmarkierung im zweiten Glied (12), das als mindestens eine Induktionsschleife enthaltender Detektorkopf ausgebildet ist, das Abgeben eines die jeweilige Relativstellung zwischen den zwei Gliedern (7,12) darstellenden Signales induzierbar ist, wobei die Schnittpresse einen durch Führungssäulen bestimmten Werkzeugeinbauraum aufweist, dadurch gekennzeichnet, dass das erste (7) und das zweite Glied (12) bei einem inneren Eckbereich des Werkzeugeinbauraumes angeordnet sind.

## Claims

1. Apparatus for a measuring and controlling of the height position of the ram (2) of a high-speed punch press with a bottom tool (4) and an upper tool (3) mounted to the ram (2) and moveable relative to the bottom tool (4), for performing a cutting, punching, bending and/or embossing operation on a strip-shaped blank, which ram (2) moves during the operation of the punch press between a bottom dead centre position and an upper dead centre position, whereby initially a rated position of the ram (2) is set in the lower or the upper dead centre position and thereafter during operation of the punch press the actual position of the ram (2) is continuously measured at the bottom or upper dead centre position and is compared with the corresponding rated position, and in case of a respective actual position deviating from the corresponding rated position the height position of the ram (2) is adjusted in such a manner that it again attains the respective rated position in the upper or bottom, respectively dead centre position, which punch press is equipped with an adjusting device (9) controlled by a controlling device (7, 12, 13) for an adjusting of the height position of the ram (2) during operation which includes a control unit (13) and a ram position detecting unit (7, 12) which includes a first member (7) fixed to the ram and a second stationary member (12) co-operating with the first member, which members (7, 12) are, thus, moveable relative each other, whereby one (12) of the two members (7, 12) is designed to emit a signal to the control unit (13) which represents the respective relative position between these two members (7, 12), which first member (7) is of a rod or strip-like design and includes a scale marking in form of a plurality of North-South poles which alternate in the longitudinal direction of the first member (7) which scale marking can be recognised by the second stationary member (12), by means of which scale marking an emitting of a signal which represents the respective relative position between the two members (7, 12) is inducible in the second member (12) which is designed as a detector head having at least one induction loop, whereby the punch press includes a space for the receipt of the tools which is defined by guiding columns (15), characterised in that the first (7) and the second member (12) are located at an inner corner area of the space for receiving the tools.

2. Apparatus for measuring and controlling of the height position of the ram (2) of a high-speed punch press with a bottom tool (4) and an upper tool (3) mounted to the ram (2) and moveable relative to the bottom tool (4), for performing a cutting, punching, bending and/or embossing operation on a strip-shaped blank, which ram (2) moves during the operation of the punch press between a bottom dead centre position, whereby initially a rated position of the ram (2) is set in the lower or the upper dead centre position and thereafter during operation of the punch press the actual position of the ram (2) is continuously measured at the upper dead centre position and is compared with the corresponding rated position, and in case of a respective actual position deviating from the corresponding rated position the height position of the ram (2) is adjusted in such a manner that it again attains the respective rated position in the upper or bottom, respectively dead centre position, which punch press is equipped with an adjusting device (9) controlled by a controlling device (7, 12, 13) for an adjusting of the height position of the ram (2) during operation which includes a control unit (13) and a ram position detecting unit (7, 12) which includes a first member (7) fixed to the ram and a second stationary member (12) co-operating with the first member, which members (7, 12) are, thus, moveable relative to each other, whereby one (12) of the two members (7, 12) is designed to emit a signal to the control unit (13) which represents the respective relative position between these two members (7, 12), which first member (7) is of a rod or strip-like design and includes a scale marking in form of a plurality of North-South poles which alternate in the longitudinal direction of the first member (7) which scale marking can be recognised by the second stationary member (12), by means of which scale marking an emitting of a signal which represents the respective relative position between the two members (7, 12) is inducible in the second member (12) which is designed as a detector head having at least one induction loop, whereby the punch press includes a space for the receipt of the tools which is defined by guiding columns, characterised in that the first (7) and the second member (12) are located at an inner corner area of the space for receiving the tools.

## Revendications

1. Dispositif pour mesurer et régler la hauteur du poinçon (2) d'une presse à découper rapide avec un outil inférieur (4) et un outil supérieur (3) mobile par rapport à celui-ci et relié au poinçon (2), pour usiner une ébauche en forme de bande par découpe, emboutissage, pliage et/ou étampage, le poinçon se mouvant lors du fonctionnement de la presse à découper entre un point mort inférieur et un point mort supérieur, une position de consigne du poinçon (2) au point mort inférieur ou supérieur étant tout d'abord déterminée, la position effective du poinçon (2) au point mort inférieur ou supérieur étant ensuite mesurée de façon continue lors du fonctionnement de la presse à découper et comparée avec la position de consigne correspondante et, lorsqu'une position effective et la position de consigne correspondante diffèrent, la position en hauteur du poinçon (2) étant modifiée de manière à ce qu'il revienne à la position de consigne au point mort inférieur ou supérieur correspondant, la presse à découper possédant un dispositif de réglage (9) commandé par un dispositif de commande (7, 12, 13) pour modifier la hauteur au poinçon (2) pendant le fonctionnement de la presse, ce dispositif de réglage comportant une unité de commande (13) et une unité (7, 12) de détection de la hauteur du poinçon avec un premier organe (7) fixement relié au poinçon, et avec un second organe (12) immobile coopérant avec le premier, ces organes étant ainsi mobiles l'un par rapport à l'autre, l'un (12) des organes (7, 12) étant agencé pour fournir à l'unité de commande (13) un signal indiquant la position relative de ces deux organes (7, 12), le premier organe (7) ayant la forme d'un ruban ou d'une tige comportant une échelle lisible par le second organe (12) immobile et formée par un grand nombre de domaines formant alternativement des pôles nord et sud alignés en direction longitudinale du premier organe (7), cette échelle pouvant induire dans le second organe (12) formant une tête détectrice qui comporte au moins une boucle d'induction un signal représentant la position relative des deux organes (7, 12), la presse à découper comportant un espace de montage des outils déterminé par des colonnes de guidage (15), caractérisé en ce que le premier (7) et le second organe (12) sont disposés en un coin intérieur de l'espace de montage.

2. Dispositif pour mesurer et régler la hauteur du poinçon (2) d'une presse à découper rapide avec un outil inférieur (4) et un outil supérieur (3) mobile par rapport à celui-ci et relié au poinçon (2), pour usiner une ébauche en forme de bande par découpe, emboutissage, pliage et/ou étampage, le poinçon se mouvant lors du fonctionnement de la presse à découper entre un point mort inférieur et un point mort supérieur, une position de consigne du poinçon (2) au point mort inférieur ou supérieur étant tout d'abord déterminée, la position effective du poinçon (2) au point mort supérieur étant ensuite mesurée de façon continue lors du fonctionnement de la presse à découper et comparée avec la position de consigne correspondante et, lorsqu'une position effective et la position de consigne correspondante diffèrent, la position en hauteur du poinçon (2) étant modifiée de manière à ce qu'il revienne à la position de consigne au point mort inférieur ou supérieur correspondant, la presse à découper possédant un dispositif de réglage (9) commandé par un dispositif de commande (7, 12, 13) pour modifier la hauteur du poinçon (2) pendant le fonctionnement de la presse, ce dispositif de réglage comportant une unité de commande (13) et une unité (7, 12) de détection de la hauteur du poinçon avec un premier organe (7) fixement relié au poinçon, et avec un second organe (12) immobile coopérant avec le premier, ces organes étant ainsi mobiles l'un par rapport à l'autre, l'un (12) des organes (7, 12) étant agencé pour fournir à l'unité de commande (13) un signal indiquant la position relative de ces deux organes (7, 12), le premier organe (7) ayant la forme d'un ruban ou d'une tige comportant une échelle lisible par le second organe (12) immobile et formée par un grand nombre de domaines formant alternativement des pôles nord et sud alignés en direction longitudinale du premier organe (7), cette échelle pouvant induire dans le second organe (12) formant une tête détectrice qui comporte au moins une boucle d'induction un signal représentant la position relative des deux organes (7, 12), la presse à découper comportant un espace de montage des outils déterminé par des colonnes de guidage (15), caractérisé en ce que le premier (7) et le second organe (12) sont disposés en un coin intérieur de l'espace de montage.
